# EUROPÄISCHE PATENTSCHRIFT

(11) **EP 0 010 168 B1**
(45) Veröffentlichungstag und Bekanntmachung des Hinweises auf die Patenterteilung: **27.07.1983**
(21) Anmeldenummer: 79103498.6
(22) Anmeldetag: 18.09.1979
(51) Int. Cl.: H04R 25/00, H04R 29/00

(54) **Verfahren und Vorrichtung zum Auswählen, Anpassen, Einstellen, Messen und Prüfen von Hörgeräten**
Method and arrangement to select, adapt, adjust, measure and test hearing aids
Procédé et dispositif pour la sélection, l'adaptation, l'ajustage, la mesure et l'essai d'appareils auditifs

(30) Priorität: 11.10.1978 DE 2844218
(43) Veröffentlichungstag der Anmeldung: 30.04.1980
(73) Patentinhaber: ROBERT BOSCH GMBH, 70442 Stuttgart (DE)
(72) Erfinder: Zapletal, Fritz, D-1000 Berlin 33 (DE)
(74) Vertreter: Schmidt, Hans-Ekhardt

## Beschreibung

### Stand der Technik

Die Erfindung geht aus von einem Verfahren nach der Gattung des Hauptanspruchs.

Bekannte Verfahren (US-A-4 065 647) zum Auswählen eines für einen Hörgeschädigten geeigneten Hörgerätes aus mehreren Hörgeräten, die sich durch ihre elektrischen und akustischen Eigenschaften voneinander unterscheiden, verwenden eine schalldicht abschließbare Meßbox, die einen Lautsprecher, das zu beurteilende Hörgerät sowie einen mit dem Hörgerät verbindbaren Kuppler aufnimmt. Der Kuppler enthält einen mit der Schallaustrittsöffnung des Hörgerätes in Verbindung stehenden Resonanzraum, dessen Volumen etwa dem durchschnittlichen Volumen eines Gehörganges entspricht, sowie ein mit dem Resonanzraum gekoppeltes Mikrofon, gegebenenfalls mit nachgeschaltetem Verstärker. An den Kuppler ist außerhalb der Meßbox eine Meßeinrichtung angeschlossen.

Das Messen bzw. Auswählen eines Hörgerätes geht in groben Zügen beispielsweise folgendermaßen vor sich. Zunächst werden Audiogramme des Hörgeschädigten angefertigt. Anhand des Ergebnisses wird eine Reihe von in die Auswahl einzubeziehender Hörgeräte verschiedener Hersteller bereitgelegt. Daran anschließend werden die Hörgeräte nacheinander in der Meßbox auf gleiche Ausgangsschalldrücke und gleiche Begrenzung (Peak Clipping) eingestellt.

Hierzu ist ein mehrmaliges Öffnen und Schließen der Meßbox nötig, weil das Handhaben des Lautstärkeeinstellers eines Hörgerätes nur bei geöffneter Meßbox und das Messen nur bei geschlossener Meßbox möglich ist und weil der Hörgeräte-Akustiker sich durch mehrmaliges Nachstellen des Lautstärkestellers an den optimalen Wert herantasten muß. Ist das Hörgerät richtig eingestellt, dann wird es der Meßbox entnommen und von dem Hörgeschädigten angelegt, wobei die Schallaustrittsöffnung des Hörgerätes über einen Hörschlauch mit einem individuell angepaßten Ohrpaßstück verbunden wird. Der das Hörgerät tragende Hörgeschädigte wird nunmehr einem Sprachverständlichkeitstest unterworfen, von dessen Ergebnis es unter anderem abhängt, ob die Auswahl von Hörgeräten fortgesetzt werden muß oder nicht.

Das bisher praktizierte Verfahren hat folgende erhebliche Nachteile. Das Volumen des Resonators des Kupplers beträgt üblicherweise 2 cm³. Dieser Wert ist als Durchschnittswert empirisch ermittelt worden. Da das Volumen und auch die Form des Gehörganges von Mensch zu Mensch verschieden sind, kann man bei dem bisherigen Meßverfahren nicht mit exakten Meßergebnissen rechnen. Weiterhin ist das mehrmalige Öffnen und Schließen der Meßbox lästig und zeitraubend. Außerdem steht die Meßbox üblicherweise in einer Kabine, die für die gesamte Dauer einer Hörgeräteauswahl belegt ist.

Aus der Zeitschrift »The Journal of the Acoustical Society of America«, Vol. 52, No. 6 (Part 2), 1972, Seiten 1599 bis 1605, ist ein Verfahren zum Messen und Prüfen von Telefonhörkapseln bekannt, bei dem die Hörkapsel mit einem definierten elektrischen Signal beaufschlagt wird. Der von der Hörkapsel abgegebene Schall gelangt über ein einen Hörkanal aufweisendes Ohrpaßstück in den Ohrkanal einer Versuchsperson. Unmittelbar an der Schallaustrittsöffnung des Ohrpaßstücks, das heißt am Ohrkanaleingang der Versuchsperson, zweigt ein Meßkanal ab, der auf einem großen Teil seiner Länge parallel zum Hörkanal verläuft. Der Meßkanal ist mit einem Meßmikrofon einer elketroakustischen Meß- und Prüfeinrichtung verbunden. Die bekannte Anordnung von Meß-und Hörkanal innerhalb eines Ohrpaßstücks ist für das Auswählen, Anpassen, Einstellen, Messen und Prüfen von Hörgeräten insofern nachteilig, als der Meßkanal verhältnismäßig lang ist. Da der Meßkanal wie ein Helmholtz-Resonator wirkt, wird das Meßergebnis verfälscht. Außerdem lassen sich in Fällen, in denen der Hörgeschädigte einen Ohrkanal kleinen Querschnitts hat, Hörkanal und Meßkanal, die einen bestimmten Durchmesser haben müssen, nicht in dem Ohrpaßstück unterbringen. Schließlich bereitet das Einbringen eines Meßkanals in das von Person zu Person verschieden geformte Ohrpaßstück Schwierigkeiten, wenn die Kanäle weitgehend parallel verlaufen sollen.

### Vorteile der Erfindung

Das erfindungsgemäße Verfahren nach dem Hauptanspruch und die erfindungsgemäße Vorrichtung zur Durchführung des Verfahrens nach dem Nebenanspruch haben den Vorteil, daß auf eine bisher verwendete und nur umständlich zu handhabende Meßbox verzichtet werden kann. Es wird vielmehr nur ein Meß- und Prüfschalleiter benötigt, der im einfachsten Falle aus einem etwa T- oder Y-förmigen Rohrstück besteht. Ein weiterer wesentlicher Vorteil besteht darin, daß die Zeit zum Messen und Anpassen von Hörgeräten gegenüber dem bisher üblichen Verfahren erheblich reduziert werden kann.

Durch die in den Unteransprüchen aufgeführten Maßnahmen sind vorteilhafte Weiterbildungen der im Nebenanspruch angegebenen Vorrichtung möglich.

### Zeichnung

Ausführungsbeispiele der Erfindung sind in der Zeichnung anhand mehrerer Figuren dargestellt und in der nachfolgenden Beschreibung näher erläutert. Die Zeichnung zeigt in
Fig. 1 eine schematische Darstellung eines HdO-Hörgerätes mit der erfindungsgemäßen Vorrichtung,
Fig. 2 ein erfindungsgemäßes Ohrpaßstück mit aufgestecktem Hörer eines Taschen-Hörgerätes,
Fig. 2a eine Schnittansicht eines Ohrpaßstücks nach Fig. 2 mit einem aufgesteckten Adapter und
Fig. 3 ein in dem Ohr zu tragendes Hörgerät mit einem zusätzlichen Schallkanal nach der Erfindung.

### Beschreibung der Erfindung

In Fig. 1 bezeichnet 10 ein hinter dem Ohr zu tragendes Hörgerät (HdO-Gerät), dessen Gehäuse 11 lösbar mit einem Ohrbügel 12 verbunden ist. Der Ohrbügel enthält einen ersten Schallkanal 13, dessen eines Ende mit dem Mikrofon des Hörgerätes in Verbindung steht und dessen anderes Ende eine Schalleintrittsöffnung 14 bildet. Ein mit dem Hörer des Hörgerätes verbundener zweiter Schallkanal 15 verläuft bis zum freien Ende des Ohrbügels 12 und bildet dort eine Schallaustrittsöffnung.

Das Hörgerät 10 hat verschiedene Einstellelemente, von denen in Fig. 1 nur das Einstellelement 16 des Lautstärkestellers zu sehen ist.

Ein rohrförmiger Meß- und/oder Prüfschalleiter 17 hat einen Eingang 18 und zwei Ausgänge 19 und 20. Der zuletzt genannte Schalleiter ist T-förmig ausgebildet. Während der Eingang 18 lösbar mit dem freien Ende des Ohrbügel 12 verbunden ist, ist an den ersten Ausgang 19 ein Hörschlauch 21 angeschlossen, der in einem Ohrpaßstück 22 endet. Das Ohrpaßstück ist dem Ohr des Trägers des Hörgerätes individuell angepaßt und enthält eine Durchgangsbohrung 23. Mit dem Ausgang 20 des Meß- und/oder Prüfschalleiters 17 ist ein rohrförmiger Stutzen 24 eines Mikrofons 25 verbunden. Das Mikrofon 25 gehört zu einer Meß- und/oder Prüfeinrichtung 26, die noch einen mit dem Mikrofon verbundenen Tonfrequenzverstärker 27 und eine Meß- und Anzeigevorrichtung 28 umfaßt. Eine Schallquelle 29 ist innerhalb einer Prüfkabine 30 (gestrichelter Rahmen in Fig. 1) derart angeordnet, daß der abgegebene Schall die Schalleintrittsöffnung 14 des Hörgerätes gut erreicht.

Bei der nachfolgend beschirebenen Messung von Hörgeräten trägt der Hörgeschädigte zunächst ein erstes HdO-Gerät 10 sowie ein für ihn individuell angefertigtes Ohrpaßstück 22. Die Schallquelle 29 liefert beispielsweise ein Rauschsignal konstanten Pegels, das in dem Hörgeräteverstärker verstärkt wird. Nun wird die Einstellung mit dem Einstellelement 16 so lange verändert, bis der Hörgeschädigte eine ihm angenehme Lautstärke empfindet. Der in diesem Falle auftretende Schallwechseldruckpegel wird mit der Meß- und/oder Prüfeinrichtung 26 gemessen und von der Anzeigevorrichtung 28 angezeigt. Die Messung wird dann mit einem anderen Hörgerät eines anderen Herstellers wiederholt, wobei das Einstellelement 16 des Hörgerätes so lange verstellt wird, bis an der Anzeigevorrichtung 28 der gleiche Meßwert wie bei dem ersten Hörgerät erscheint.

Durch einen Sprachtest nach jeder Messung kann der Hörgeräte-Akustiker feststellen, wie hoch die prozentuale Sprachverständlichkeit mit jedem einzelnen Gerät ist, und schließlich entscheiden, welches Gerät für den Hörgeschädigten am besten geeignet ist.

Der Meß- und/oder Prüfschalleiter 17 hat in Fig. 1 eine T-Form. Er kann auch eine von der T-Form abweichende Form, zum Beispiel Y-Form, haben. Der Meß- und/oder Prüfschalleiter 17 besteht vorzugsweise aus einem elastischen Kunststoff, wodurch sich der Ohrbügel 12, der Stutzen 24 des Mikrofons 25 und der Hörschlauch 21 auf besonders einfache Weise mit dem Schalleiter verbinden lassen. Es kann aber auch zweckmäßig sein, den Schalleiter aus einem starren, vorzugsweisen metallischen, Werkstoff herzustellen; dann ist es von Vorteil, wenn die Enden des Schalleiters mit elastischen Manschetten zum Anbringen des Ohrbügels, des Mikrofonstutzens und des Hörschlauchs versehen sind.

Die Schallquelle 29 kann anstelle eines Rauschsignals auch Töne diskreter Frequenz oder Amplitude abgeben. Sind beispielsweise die Töne reine Sinustöne, dann kann mittels eines Oszilloskops 31 (Fig. 1), das dem Eingang der elektrischen Anzeigevorrichtung 28 parallel geschaltet ist, die Qualität des Hörgeräteverstärkers überprüft werden. Der als Stutzen ausgebildete Ausgang 20 des Meß- und/oder Prüfschalleiters 17 kann entfallen, wenn die Wandstärke eines rohrförmigen Schalleiters 32 (Fig. 1 rechts oben) so groß ist, daß eine Öffnung 33 in dem Schalleiter den Stutzen 24 des Mikrofons 25 sicher aufnehmen kann. Auf diese Weise beeinflußt die Meß- und/oder Prüfeinrichtung den durch den Ohrbügel, den Meß- und/oder Prüfschalleiter, den Hörschlauch, das Ohrpaßstück und den Gehörgang des Hörgeschädigten gebildeten Resonanzraum am wenigsten.

In dem Ausführungsbeispiel nach Fig. 1 ist das Hörgerät ein HdO-Gerät. Die Erfindung kann jedoch mit gleichem Vorteil auch bei einer Hörbrille angewendet werden, wobei der Eingang des Meß- und/oder Prüfschalleiters 17 mit der üblicherweise von einem Stutzen des Hörbrillenbügels gebildeten Schallaustrittsöffnung zu verbinden wäre. In Fig.2 ist ein Ausführungsbeispiel dargestellt, das die Anwendung der Erfindung bei Hörgeräten in Form von sogenannten Taschengeräten ermöglicht. In diesem Fall enthält ein Ohrpaßstück 34, auf das ein Ohrhörer 35 des Taschengerätes aufgeschnappt ist, neben einer Druchgangsbohrung 36 eine weitere Bohrung 37, die von der Durchgangsbohrung 36 abzweigt und an der Außenseite des Ohrpaßstücks endet. An die Schallaustrittsöffnung 38 der weiteren Bohrung 37 wird dann das Mikrofon 25 (Fig. 1), zum Beispiel über einen Schlauch, angeschlossen. Soll das Ohrpaßstück 34 später von dem Hörgeschädigten weiterverwendet werden, so muß die Schallaustrittsöffnung 38 abgeschlossen werden.

Eine Alternative zu dem Ausführungsbeispiel in Fig. 2 ist in Fig. 2a gezeigt. In diesem Beispiel bleibt das Ohrpaßstück 39 unverändert, das heißt, es enthält keine weitere Bohrung (37, Fig. 2). Dafür wird in eine Vertiefung 40, in die sonst ein Druckknopf des Hörers 35 einfastet, ein Adapter 41 eingesteckt, der eine Bohrung 42 enthält, die in einer weiteren Vertiefung 43 zur Aufnahme des Hörer-Druckknopfes endet. Von der Bohrung 42 zweigt eine weitere Bohrung 44 ab, die an ihrer Austrittsstelle derart bemessen ist, daß sie den Mikrofonstutzen 24 (Fig. 1) aufnehmen kann.

Die Erfindung läßt sich auch bei in dem Ohr zu tragenden Hörgeräten anwenden. Ein derartiges IdO-Hörgerät 46 ist in Fig. 3 dargestellt; hier wird der von einem Hörer 47 abgegebene Schall über einen Schallkanal 48 in das Ohr geleitet. Von diesem Schallkanal zweigt ein weiterer Schallkanal 49 ab, der auf der ebenen Außenseite 50 des IdO-Gerätes endet. Auch bei einem IdO-Gerät kann die weitere Bohrung 41 nach beendeter Messung, zum Beispiel durch einen Stopfen, abgeschlossen werden.

## Patentansprüche

1. Verfahren zum Auswählen, Anpassen, Einstellen, Messen und/oder Prüfen von für Hörgeschädigte bestimmten Hörgeräten (10), deren Schalleintrittsöffnung (14) mit Tonsignalen definierten Rauschschallpegels beaufschlagt wird und deren Schallaustrittsöffnung über eine Schalleitung mit einer elektroakustischen Meß-und/oder Prüfeinrichtung (26) verbunden ist, dadurch gekennzeichnet, daß der von dem Hörgerät abgegebene Schall über einen in der Schalleitung eingefügten, etwa T- oder Y-förmigen Meß- und/oder Prüfschalleiter (17) zusätzlich an ein von dem Hörgeschädigten während der Probe getragenes Ohrpaßstück (22) weitergeleitet wird.

2. Vorrichtung zur Durchführung des Verfahrens nach Anspruch 1, dadurch gekennzeichnet, daß der Meß- und/oder Prüfschalleiter durch Schallkanäle des Ohrpaßstücks (34) gebildet wird, indem von einem Schallkanal (36), der das Ohrpaßstück durchsetzt, innerhalb des Übergangsbereiches zwischen dem dem Außenrohr des Hörgeschädigten angepaßten Teil und dem dem Ohrkanal angepaßten Teil des Ohrpaßstücks ein zusätzlicher Schallkanal (37) abzweigt, der an den außen liegenden Teil des Ohrpaßstücks geführt ist und dort mit der Meß-und/oder Prüfeinrichtung (26) verbunden ist.

3. Vorrichtung nach Anspruch 2, dadurch gekennzeichnet, daß der Meß- und/oder Prüfschalleiter (17) aus einem etwa T- oder Y-förmigen Rohrstück besteht, dessen Enden den Eingang (18), den ersten Ausgang (19) und den zweiten Ausgang (20) bilden.

4. Vorrichtung nach Anspruch 2, dadurch gekennzeichnet, daß der Meß- und/oder Prüfschalleiter aus einem Rohrstück besteht, das auf etwa seiner halben Länge eine als zweiter Ausgang (20) dienende Wandöffnung (33) hat.

5. Vorrichtung nach Anspruch 3 oder 4, dadurch gekennzeichnet, daß das Rohrstück aus einem elastischen Kunststoff besteht.

6. Vorrichtung nach Anspruch 3 oder 4, dadurch gekennzeichnet, daß das Rohrstück aus einem starren, vorzugsweise metallischen Werkstoff besteht.

7. Vorrichtung nach Anspruch 6, dadurch gekennzeichnet, daß das Rohrstück an seinen freien Enden mit elastischen Manschetten versehen ist.

8. Vorrichtung nach Anspruch 2 für ein als Taschengerät ausgebildetes Hörgerät, dadurch gekennzeichnet, daß der Schallkanal des Ohrpaßstücks (39) an seinem mit dem Ohrhörer des Hörgerätes verbindbaren Ende eine Vertiefung (40) enthält, die einen Adapter (41) zum Anschließen des Ohrhörers aufnimmt, daß der Adapter eine in Fortführung des Schallkanals des Ohrpaßstücks verlaufende Bohrung (42) aufweist und daß von der Bohrung eine weitere Bohrung (44) abzweigt, die mit der Meß-und/oder Prüfeinrichtung verbindbar ist.

9. Vorrichtung nach Anspruch 2 für ein in dem Ohr zu tragendes Hörgerät, dadurch gekennzeichnet, daß von dem Schallkanal (48) zwischen dem eingebauten Hörer (47) und der Schallaustrittsöffnung des Gerätes ein weiterer Schallkanal (49) abzweigt, der an der Außenseite des Hörgerätes endet und dort mit der Meß-und/oder Prüfeinrichtung verbindbar ist.

## Claims

1. A method of selecting, adapting, adjusting, measuring and/or testing hearing aids (10) intended for deaf persons and whose sound entry opening (14) is subjected to audio signals of defined sound level, and whose sound exit opening is connected to an electroacoustic measuring and/or test device (26) by way of a sound line, characterised in that the sound emitted by the hearing aid is additionally transmitted to an ear adapter (22), worn by the deaf person during the test, by way of a, for example, T-shaped or Y-shaped measuring and/or test sound conductor (17) fitted in the sound line.

2. An arrangement for performing the method as claimed in claim 1, characterised in that the measuring and/or test sound conductor is formed by sound passages in the ear adapter (34) in that an additional sound passage (37) branches from a sound passage (36), which passes through the ear adapter, within the region of transition between the part adapted to the outer ear of the deaf person and the part of the ear adapter which is adapted to the ear passage, which additional sound passage leads to the exterior part of the ear adapter and is connected to the measuring and/or test device (26) at this location.

3. An arrangement as claimed in claim 2, characterised in that the measuring and/or test sound conductor (17) comprises a, for example, T-shaped or Y-shaped tubular member whose ends form the entry (18), the first exit (19) and the second exit (20).

4. An arrangement as claimed in claim 2, characterised in that the measuring and/or test sound conductor comprises a tubular member which has, at approximately half way along its length, a wall opening (33) serving as a second exit (20).

5. An arrangement as claimed in claim 3 or 4, characterised in that the tubular member is made from a resilient plastics material.

6. An arrangement as claimed in claim 3 or 4, characterised in that the tubular member is made from a rigid material, preferably a metallic material.

7. An arrangement as claimed in claim 6, characterised in that the free ends of the tubular member are provided with resilient sleeves.

8. An arrangement as claimed in claim 2, for a hearing aid in the form of a pocket device, characterised in that that end of the sound passage of the ear adapter (39) which is connectible to the earphone of the hearing aid includes a depression (40) which receives an adapter (41) for connection of the earphone, that the adapter has a bore (42) as a continuation of the sound passage of the ear adapter, and that a further bore (44) branches from the aforesaid bore and is connectible to the measuring and/or test device.

9. An arrangement as claimed in claim 2, for a hearing aid to be worn in the ear, characterised in that a further sound passage (49) branches from the sound passage (48) between the built-in earphone (47) and the sound exit opening of the hearing aid and terminates at the outside of the hearing aid where it is connectible to the measuring and/ortest device.

## Revendications

1. Procédé pour le choix, l'adaptation, le réglage, la mesure et/ou le contrôle d'appareils auditifs (10) prévus pour mal entendants, appareils dont l'ouverture d'entrée de sons (14) est sollicitée par des signaux sonores de niveau sonore de bruit défini et dont l'ouverture de sortie de sons est reliée par une conduite sonore à un dispositif électroacoustique de mesure et/ou de contrôle (26), caractérisé en ce que le son émis par l'appareil auditif est de plus transmis par un conducteur sonore (17) de mesure et/ou de contrôle sensiblement en forme de Tou de Y inséré dans la conduite sonore à une pièce d'oreille (22) portée par le mal entendant pendant l'essai.

2. Dispositif pour la mise en application du procédé selon la revendication 1, caractérisé en ce que le conducteur sonore de mesure et/ou de contrôle est formé par des conduits sonores de la pièce d'oreille (34), dans lequel un conduit sonore supplémentaire (37) est dérivé du conduit sonore (36), qui traverse la pièce d'oreille, à l'intérieur de la zone de raccordement entre la partie de la pièce d'oreille adaptée à l'oreille extérieure du mal entendant et la partie adaptée au conduit auditif, ce conduit supplémentaire (37) est guidé dans la partie située à l'extérieur de la pièce d'oreille et est relié en cet emplacement avec le dispositif de mesure et/ou de contrôle (26).

3. Dispositif selon la revendication 2, caractérisé en ce que le conducteur sonore (17) de mesure et/ou de contrôle est constitué par une pièce tubulaire sensiblement en forme de T ou de Y, dont les extrémités constituent l'entrée (18), la première sortie (19) et la seconde sortie (20).

4. Dispositif selon la revendication 2, caractérisé en ce que le conducteur sonore de mesure et/ou de contrôle est constitué par une pièce tubulaire comportant, sensiblement au milieu de sa longueur, une ouverture de paroi (33) servant de seconde sortie (20).

5. Dispositif selon la revendication 3 ou 4, caractérisé en ce que la pièce tubulaire est constituée en une matière synthétique élastique.

6. Dispositif selon la revendication 3 ou 4, caractérisé en ce que la pièce tubulaire est constituée en une matière rigide, de préférence métallique.

7. Dispositif selon la revendication 6, caractérisé en ce que la pièce tubulaire est munie de manchons élastiques à ses extrémités libres.

8. Dispositif selon la revendication 2 pour un appareil auditif agencé sous forme d'appareil de poche, caractérisé en ce que le conduit sonore de la pièce d'oreille (39) présente un renfoncement (40) à son extrémité pouvant être reliée à l'écouteur de l'appareil auditif, ce renfoncement recevant un adaptateur (41) pour le raccordement de l'écouteur, en ce que l'adaptateur comporte un perçage (42) s'étendant dans le prolongement du conduit sonore de la pièce d'oreille et en ce que sur ce perçage est branché un autre perçage (44) pouvant être relié au dispositif de mesure et/ou de contrôle.

9. Dispositif selon la revendication 2 pour un appareil auditif se portant dans l'oreille, caractérisé en ce qu'un autre conduit sonore (49) est branché sur le conduit sonore (48) entre l'écouteur monté (47) et l'ouverture de sortie de sons de l'appareil, cet autre conduit aboutissant sur la face extérieure de l'appareil auditif et pouvant être relié en cet emplacement avec le dispositif de mesure et/ou de contrôle.
